# FASCICULE DE BREVET EUROPEEN

(11) **EP 2 401 468 B1**
(45) Date de publication et mention de la délivrance du brevet: **04.03.2015**
(21) Numéro de dépôt: 10706303.4
(22) Date de dépôt: 14.01.2010
(51) Int. Cl.: E21B 17/01

(54) **INSTALLATION DE LIAISON FOND-SURFACE DE TYPE TOUR HYBRIDE MULTI-RISER COMPRENANT DES MODULES DE FLOTTABILITE COULISSANTS**
MEERESGRUND-OBERFLÄCHEN-VERBINDUNGSINSTALLATION DER MEHRFACHSTEIGROHRHYBRIDTURMART MIT GLEITENDEN AUFTRIEBSMODULEN
BOTTOM-SURFACE CONNECTING INSTALLATION OF THE MULTI-RISER HYBRID TOWER TYPE, COMPRISING SLIDING BUOYANCY MODULES

(30) Priorité: 26.02.2009 FR 0951218
(43) Date de publication de la demande: 04.01.2012
(73) Titulaire: Saipem SA, 78180 Montigny-le-Bretonneux (FR)
(72) Inventeur: PIONETTI, François-Régis, F-50450 La Baleine (FR); DI SILVESTRO, Roberto Antonio, I-20050 Macherio (MB) (IT); SZYSZKA, Damien, 75015 Paris (FR); JANCART, Fabrice, F-44000 Nantes (FR)
(74) Mandataire: Domange, Maxime
(86) Numéro de dépôt international: PCT/FR2010/050057
(87) Numéro de publication internationale: WO 2010/097528

(56) Documents cités:
- WO-A1-02/053869
- WO-A1-03/064807
- WO-A1-2004/051051
- WO-A2-2006/136960
- WO-A2-2008/056185
- FR-A1- 2 768 457
- US-A- 4 391 332
- US-A1- 2007 044 972

## Description

La présente invention concerne une installation de liaison fond-surface entre une pluralité de conduites sous-marines reposant au fond de la mer et un support flottant en surface, comprenant une tour hybride dite multi-riser, constituée d'une pluralité de conduites flexibles reliées chacune à une conduite rigide montante, ou riser vertical, dont l'extrémité inférieure est reliée à une conduite sous-marine reposant sur le fond de la mer.

Le secteur technique de l'invention est plus particulièrement le domaine de la fabrication et de l'installation de colonnes montantes (« riser ») de production pour l'extraction sous-marine de pétrole, de gaz ou autre matériau soluble ou fusible ou d'une suspension de matière minérale à partir de tête de puits immergé jusqu'à un support flottant, pour le développement de champs de production installés en pleine mer au large des côtes. L'application principale et immédiate de l'invention étant dans le domaine de la production pétrolière.

Le support flottant comporte en général des moyens d'ancrage pour rester en position malgré les effets des courants, des vents et de la houle. Il comporte aussi en général des moyens de stockage et de traitement du pétrole ainsi que des moyens de déchargement vers des pétroliers enleveurs, ces derniers se présentant à intervalle régulier pour effectuer l'enlèvement de la production. L'appellation courante de ces supports flottants est le terme anglo-saxon "Floating Production Storage Offloading" (signifiant "moyen flottant de stockage, de production et de déchargement") dont on utilise le terme abrégé "FPSO" dans l'ensemble de la description suivante.

On connaît des dispositifs de liaisons fond-surface d'une conduite sous-marine reposant au fond de la mer, et un support flottant en surface, du type tour hybride multi- riser comprenant :
1) une tour comprenant :
   a) un tendon vertical solidaire à son extrémité supérieure d'une structure porteuse suspendue à un flotteur dénommé flotteur au sommet immergé en sub-surface, de préférence par l'intermédiaire d'une chaine ou câble, ledit tendon étant solidaire à son extrémité inférieure à une structure inférieure de guidage et à une embase reposant au fond de la mer ou une ancre fondation de préférence du type ancre à succion enfoncée au fond de la mer, de préférence par l'intermédiaire d'une articulation flexible, et
   b) une pluralité de conduite rigide verticale dénommé riser dont l'extrémité supérieure est solidaire de ladite structure porteuse, l'extrémité inférieure de chaque dite conduite rigide ou riser étant reliée à une dite conduite sous-marine reposant au fond de la mer, de préférence par l'intermédiaire de connecteurs automatique entre lesdites extrémités inférieures des riser et extrémités des conduites sous-marine, et de préférence par l'intermédiaire de manchettes coudées et/ou de conduites de jonction,
   c) une pluralité de moyens de guidage desdits risers, lesdits moyens de guidage ainsi que ladite structure inférieure de guidage étant aptes à maintenir lesdits risers disposés autour dudit tendon, de préférence régulièrement et symétriquement répartis autour dudit tendon, et
   d) des éléments de flottabilité coopérant avec ledit tendon, répartis le long dudit tendon, de préférence des éléments de flottabilité résistants à la pression hydrostatique sous-marine, de préférence encore des éléments de flottabilité en mousse syntactique, et
2) une pluralité de conduites de liaison de préférence des conduites de liaison flexible entre les extrémités supérieures desdits risers et le support flottant, de préférence encore desdites conduites flexibles en forme de chaînettes plongeantes, lesdites conduites flexibles étant reliées à l'extrémité supérieure desdits risers par l'intermédiaire de dispositifs de type col de cygne.

Lesdites conduites de liaison prennent, le cas échéant, de par leur propre poids la forme d'une courbe en chaînette plongeante, c'est-à-dire descendant largement en dessous de l'extrémité supérieure du riser pour remonter ensuite jusqu'au support flottant.

Plus particulièrement, dans WO 00/49267 de la demanderesse, on a décrit une tour hybride multiple comportant un système d'ancrage avec un tendon vertical constitué soit d'un câble, soit d'une barre métallique, soit encore d'une conduite tendue à son extrémité supérieure par un flotteur. L'extrémité inférieure du tendon est fixée à une embase reposant au fond. Ledit tendon comporte des moyens de guidage répartis sur toute sa longueur à travers lesquels passe une pluralité de dits risers verticaux. Ladite embase peut être posée simplement sur le fond de la mer et rester en place par son propre poids, ou rester ancrée au moyen de piles ou tout autre dispositif propre à la maintenir en place. Dans WO 00/49267, l'extrémité inférieure du riser vertical est apte à être connectée à l'extrémité d'une manchette coudée, mobile, entre une position haute et une position basse, par rapport à ladite embase, à laquelle cette manchette est suspendue et associée à un moyen de rappel la ramenant en position haute en l'absence du riser. Cette mobilité de la manchette coudée permet d'absorber les variations de longueur du riser sous les effets de la température et de la pression du fluide le parcourant. En tête du riser vertical, un dispositif de butée, solidaire de celui-ci, vient s'appuyer sur le guide support installé en tête du flotteur et maintient ainsi la totalité du riser en suspension.

La liaison avec la conduite sous-marine reposant sur le fond de la mer est en général effectuée par une portion de conduite en forme de queue de cochon ou en forme de S, ledit S étant alors réalisé dans un plan soit vertical soit horizontal, la liaison avec ladite conduite sous-marine étant en général réalisée par l'intermédiaire d'un connecteur automatique.

Le tendon vertical est relié à son extrémité inférieure à l'embase par une articulation flexible de type à butée lamifiée commercialisée par la Société TECHLAM France ou du type roto-latch^{®}, disponible chez OILSTATES USA, connu de l'homme de l'art.

Ce mode de réalisation comprenant une multiplicité de risers maintenus par une structure centrale comportant des moyens de guidage est intéressant lorsque l'on peut pré-fabriquer à terre l'intégralité de la tour, avant de la remorquer en mer, puis une fois sur site, la cabaner en vue de sa mise en place définitive.

De plus, le pétrole brut cheminant sur de très grandes distances, plusieurs kilomètres, on doit leur fournir un niveau d'isolation extrême et très coûteux pour, d'une part minimiser l'augmentation de viscosité qui conduirait à une réduction de la production horaire des puits, et d'autre part d'éviter le blocage du flot par dépôt de paraffine, ou formation d'hydrates de gaz dès lors que la température descend aux alentours de 30-40°C. Ces derniers phénomènes sont d'autant plus critiques, particulièrement en Afrique de l'Ouest, que la température du fond de la mer est de l'ordre de 4°C et que les pétroles bruts sont de type paraffiniques. Il est donc souhaitable que les liaisons fond-surface soient soigneusement isolées sur toute leur longueur.

On connaît le développement du champ de Girassol réalisé en 1997-1999 au large des côtes angolaises par la demanderesse, dans lequel on a recherché à isoler les conduites de pétrole brut avec une mousse syntactique jouant aussi le rôle de flottabilité. Pour ce faire, la technique utilisée est similaire à celle décrite dans WO-2006-136960 et WO-2008-056185 qui est considéré comme l'état de la technique le plus proche, et qui consiste à suspendre les extrémités supérieures de conduites à une structure supérieure porteuse et à solidariser une pluralité de modules de flottabilité ou d'isolation-flottabilité, au tendon central, par l'intermédiaire d'une pluralité d'éléments de structure solidaires du tendon et jouant aussi le rôle de guidage des diverses conduites verticales, leur permettant ainsi de s'allonger librement vers le bas lorsqu'elles sont pressurisées ou/et soumise à une température élevée (pétrole brut en provenance des puits).

Les différents éléments de structure et éléments de flottabilité sont régulièrement espacés sur toute la longueur du tendon vertical, ce qui permet de remorquer la tour en mer, laquelle flotte grâce à ses éléments de flottabilité ainsi répartis sur toute sa longueur.

Dans le cas du projet Girassol, la double fonction demandée à la mousse syntactique, c'est-à-dire flottabilité plus isolation crée un problème de tenue dans le temps, car si de telles mousses tiennent correctement d'une part à la pression de fond qui est sensiblement de 100 bars par tranche de 1000 m d'eau, et d'autre part à la température maximale souhaitée, elles sont en fait sensibles à la combinaison de la pression maximale associée à la température maximale, et des dégradations très importantes de leurs performances thermiques et de flottabilité. De ce fait, on recherche à dissocier les deux fonctions, et l'on préfère utiliser d'une part une flottabilité de type mousse syntactique et une isolation de type PiP, telle que décrite dans les brevets antérieurs au nom de la demanderesse, ou encore de type gel ou de type matériau à changement de phase tel que décrit dans les brevets antérieurs au nom de la demanderesse. La mousse syntactique de flottabilité sert ainsi à assurer la flottabilité de la tour lors de son remorquage sur site et lors de son cabanage, mais elle ne peut pas être prise en compte intégralement dans sa configuration verticale opérationnelle et doit être assistée par un flotteur au sommet de volume considérable situé au sommet de ladite tour, comme expliqué ci-après.

En effet, comme détaillé dans WO-2006-136960, chacun des modules de flottabilité 220 (figure 2) transfère au tendon central 200 une force verticale 219 dirigée vers le haut par le biais d'un élément de structure de guidage et de transfert de charge 212 solidaire du tendon. Ainsi, en phase de remorquage, le total des forces de traction verticales additionnées des différents modules de flottabilité 219 correspond au moins au poids total déjaugé P de la tour complète pour que la tour flotte naturellement en affleurant à la surface de l'eau. Après cabanage, le tendon central est disposé verticalement et les forces de traction verticales 219 de chacun des différents modules sont transférées par le tendon de sorte que la traction exercée sur le point d'attache d'un module de flottabilité donné sur le tendon, correspond à la flottabilité du module concerné additionné de celle des modules qui lui sont situés au-dessus. Au total, l'extrémité inférieure du tendon subit une traction égale à la somme des tractions individuelles F de chacun des modules. Il en résulte que la fondation à la base du tendon doit reprendre une tension correspondant à n X F, si « n » modules de flottabilité sont solidaires du tendon, exerçant chacun une flottabilité F.

Inversement, la structure porteuse supérieure de la tour est soumise à une force de compression 218 correspondant au poids propre de la tour, comprenant le poids de la structure porteuse supérieure et le poids de l'ensemble des conduites en suspension porté par ladite structure. Il est donc nécessaire de mettre en oeuvre au sommet de la tour un flotteur 8-1 exerçant une traction sur la structure porteuse T1 = Pt-F, « Pt » étant le poids total de la tour et « F » étant la traction exercée par le seul dernier module supérieur pour la structure porteuse supérieure de la tour.

Il en résulte qu'en pratique, le mode de réalisation décrit dans WO 2006/13696 requiert la mise en oeuvre de fondations et de flotteurs au sommet d'importance considérable qui rendent le procédé très coûteux.

Enfin, les niveaux de contrainte de compression sont tels qu'il en résultera un flambage latéral du tendon central sur la quasi-totalité de la hauteur dudit tendon central, quelque soient les caractéristiques mécaniques dudit tendon.

WO 2004/051051 décrit une installation de liaison fond-surface de type tour hybride multi-risers, comprenant des modules de flottabilité coulissant le long desdits risers et d'un tendon central, dépourvu de structure inférieure de guidage apte à maintenir lesdits risers disposés autour dudit tendon.

Le but de la présente invention est donc fournir une installation de liaison fond-surface de type tour hybride multi-riser amélioré, en particulier qui ne requiert pas la mise en oeuvre de flotteurs au sommet, ni de fondation devant reprendre respectivement tout le poids de la tour pour le flotteur au sommet et la totalité de la flottabilité exercée sur la tour en ce qui concerne la fondation de la tour d'une part, et d'autre part, qui ne requiert pas la mise en oeuvre de tendon central vertical devant également subir des contraintes de compression risquant d'entraîner un flambage latéral dudit tendon central.

Pour ce faire, la présente invention fournit une tour hybride multi-riser comprenant :
1) une tour comprenant :
   a) un tendon vertical solidaire à son extrémité supérieure d'une structure porteuse apte à être suspendue à un flotteur dénommé flotteur au sommet immergé en subsurface, de préférence par l'intermédiaire d'une chaine ou câble, ledit tendon étant solidaire à son extrémité inférieure à une structure inférieure de guidage et étant apte à être fixé à une embase reposant au fond de la mer ou une ancre fondation de préférence du type ancre à succion enfoncée au fond de la mer, de préférence par l'intermédiaire d'une articulation flexible,
   b) une pluralité de conduite rigide verticale dénommé riser dont l'extrémité supérieure est solidaire de ladite structure porteuse, l'extrémité inférieure de chaque dite conduite rigide ou riser étant apte à être reliée à une conduite sous-marine reposant au fond de la mer, de préférence par l'intermédiaire de connecteurs automatiques entre lesdites extrémités inférieures des riser et extrémités des conduites sous-marine, et de préférence par l'intermédiaire de manchettes coudées et/ou de conduites de jonction,
   c) une pluralité de moyens de guidage desdits risers, lesdits moyens de guidage ainsi que ladite structure inférieure de guidage étant aptes à maintenir lesdits risers disposés autour dudit tendon, de préférence régulièrement et symétriquement répartis autour dudit tendon, et
   d) des éléments de flottabilité coopérant avec ledit tendon, répartis le long dudit tendon, de préférence des éléments de flottabilité résistants à la pression hydrostatique sous-marine, de préférence encore des éléments de flottabilité en mousse syntactique,
caractérisée en ce que ladite tour comprend une pluralité de modules de flottabilité et de guidage constituant une pluralité de structures indépendantes aptes à coulisser le long dudit tendon et le long desdits risers, ladite structure supportant lesdits éléments de flottabilité et guidant lesdits risers en position de préférence régulièrement et symétriquement répartis autour dudit tendon.

On entend par « vertical » que lorsque la mer est calme et que l'installation est au repos, les flexibles de liaison vers le FPSO n'étant pas installés, le tendon et les risers sont disposés verticalement, étant entendu que la houle, et les mouvements du support flottant et/ou des conduites flexibles peuvent provoquer des débattement de la tour dans un angle au sommet de préférence limité à 10-15°, en particulier du fait de la mise en oeuvre d'une articulation flexible de type roto-latch^{®} au pied du tendon, au niveau de son point de fixation à ladite embase ou ancre.

Lesdits modules et donc lesdits éléments de flottabilité coulissent le long du tendon en dessous de ladite structure porteuse et sont retenus à l'extrémité supérieure desdits risers et tendon par ladite structure porteuse. Ainsi le tendon est en tension sensiblement uniforme, en négligeant le différentiel de tension dû à son propre poids, sur toute sa hauteur, dans la mesure où la tension créée par la somme des flottabilités des différents modules est transférée au sommet du tendon par l'intermédiaire de ladite structure porteuse contre laquelle vient bien buter le module de flottabilité supérieure, les autres modules étant plaqués les uns dessous et contre les autres.

Il en résulte que le flotteur et l'ancre de succion selon la présente invention doivent exercer et respectivement reprendre une tension inférieure à celle requise dans l'art antérieur et notamment inférieure au poids total de la tour.

Dans la présente invention, la tour est capable de rester verticale en l'absence du flotteur de tensionnement au sommet, alors que dans l'art antérieur, ledit flotteur doit être présent en permanence pour éviter toute mise en compression du tendon central. Cette disposition est particulièrement intéressante pour la phase d'installation et pour la maintenance du système,

Dans l'art antérieur, le flotteur de tête et la fondation doivent exercer, respectivement reprendre une tension bien supérieure au poids total de la tour.

En effet, si l'on considère que les conduites flexibles en configuration de chaînettes exercent sur le sommet de la tour une tension horizontale proportionnelle à leur masse linéaire, cette tension horizontale a tendance à faire pencher la tour dans un cône de demi-angle au sommet α. Pour limiter cet angle α et contenir la tour dans un cône de demi-angle au sommet α de 5 à 15°, de préférence de 3 à 5°, on devrait exercer une tension verticale résultante vers le haut au niveau du flotteur de tête T_{R} correspondant en pratique à 10 à 50% du poids total de la tour Pt, selon le poids propre desdites conduites flexibles et selon la raideur voulue du système. Ainsi pour des mers peu agitées et des conduites flexibles relativement légères autorisant des excursions de la structure supérieure avec un angle au sommet de la tour par rapport à la verticale dans un cône d'angle au sommet de 5 à 8°, une tension résultante TR de 10% du poids de la tour sera suffisante, tandis que pour des conduites flexibles relativement lourdes et des excusions au sommet réduites avec un angle au sommet du cône d'excursion inférieur à 5°, la tension résultante T_{R} pourra s'élever jusqu'à 50% du poids total de la tour.

Par ailleurs, une flottabilité totale ΣF de 102 à 110% de l'ensemble des modules de flottabilité est nécessaire pour maintenir émergée environ 2 à respectivement 10% du volume de la tour lorsque celle-ci est remorquée en surface, de façon à ce que la tour puisse être recouverte par la houle et être soumise à moins de contraintes mécaniques notamment de torsion et de flexion lors du remorquage sur site. Ainsi, selon l'invention, la force de traction ou flottabilité additionnelle T1 apportée par le flotteur au sommet devra-t-elle correspondre à la tension résultante voulue T_{R} augmentée du différentiel entre la flottabilité cumulée ΣF et le poids de la tour Pt [T1 = TR + (ΣF-Pt)].

En revanche, dans l'art antérieur selon WO 2006/136960, le flotteur de tête doit exercer une flottabilité propre beaucoup plus élevée (T1 = T_{R} + Pt) correspondant à ladite tension résultante T_{R} de 10 à 50% du poids de la tour additionnée de la contrainte de compression qui s'exerce sur le tendon central au niveau de la structure supérieure au sommet de la tour, ce qui correspond à reprendre au moins l'intégralité du poids propre de la tour Pt. La flottabilité propre T1 du flotteur de tête selon l'art antérieur représente alors au moins environ 110 à 150% du poids total de la tour additionné du surcroît de flottabilité prévu pour le remorquage sur site (ΣF-Pt).

De même, dans l'art antérieur la fondation doit reprendre la traction exercée par la poussée verticale cumulée de l'ensemble des éléments de flottabilité ΣF s'exerçant directement sur le tendon central, additionnée de la tension résultante T_{R} voulue au niveau du flotteur de tête. Dans la mesure où ΣF est supérieur au poids de la tour pour assurer le transport en surface, la fondation doit reprendre une tension représentant environ au moins 110 à 150% du poids total de la tour.

En revanche, selon la présente invention, la fondation n'est soumise qu'à la force résultante T_{R} s'exerçant au niveau du flotteur de tête, à savoir 10 à 50% du poids total de la tour, dans la mesure où le poids total de la tour est repris directement par l'ensemble des modules de flottabilité, ces derniers exerçant une poussée verticale vers le haut directement sur la sous-face de ladite structure porteuse.

Plus particulièrement donc, l'ensemble des modules de flottabilité apportent une flottabilité cumulée ΣF représentant une force de traction d'intensité supérieure au poids total de la tour Pt, de préférence de 102 à 110% du poids total de la tour, et ledit flotteur au sommet apporte une flottabilité propre T1 telle que [T1 = T_{R} - (ΣF - Pt)], et ladite fondation doit reprendre au moins la traction résultante T_{R} au sommet de la tour, T_{R} représentant la tension résultante verticale vers le haut au niveau du flotteur au sommet égale à 5 à 50% du poids total de la tour Pt, de préférence de 10% à 20% du poids total de la tour.

Plus particulièrement, lesdits modules de flottabilité et de guidage s'étendent sur une longueur de 2 à 20 m et sont au nombre d'au moins 50, de préférence 50 à 500 modules de flottabilité pour une tour d'au moins 1 000 m de hauteur.

Dans un premier mode de réalisation, les différents modules de flottabilité s'étendent sur toute la hauteur de la tour.

Dans un mode de réalisation préféré, ladite pluralité de modules de flottabilité et de guidage disposés les uns contre les autres couvrent pas plus de 75%, de préférence moins de 50% de la longueur de la tour entre ladite structure porteuse au sommet et la structure inférieure de guidage solidaire du tendon.

Pour ce faire, il suffira le cas échéant de sur-dimensionner le diamètre de l'ensemble des éléments de flottabilité en section transversale de façon à pouvoir réduire la dimension desdits éléments de flottabilité dans la direction longitudinale.

Ainsi, il est possible de mettre en oeuvre des éléments de flottabilité moins coûteux qui ne résisteraient pas à une pression hydrostatique à une profondeur d'eau en dessous de la profondeur à laquelle arrive le dernier module ou module inférieur.

Avantageusement, les différents modules de flottabilité et de guidage sont liés les uns aux autres par des liens aptes à empêcher que le premier module ne s'écarte de ladite structure porteuse et que deux modules consécutifs ne s'écartent plus que d'une distance maximale donnée de préférence identique entre les différents modules et, lesdits liens étant de longueur telle que les différents modules se répartissent de manière sensiblement uniforme sur toute la longueur de la tour entre lesdites structure porteuse et structure inférieure, le premier module étant lié au niveau de ladite structure porteuse et le dernier module arrivant au niveau de ladite structure inférieure, lorsque ladite tour flotte à la surface de la mer étant remorquée par un navire, et lesdits liens n'empêchant pas lesdits modules de coulisser vers le haut lorsque ladite tour est cabanée et mise en position verticale d'opération dans une dite installation de liaison fond-surface.

Dans un autre mode de réalisation les différents modules ne sont pas liés les uns aux autres et couvrent la totalité de la longueur de la tour entre ladite structure porteuse ladite structure inférieure de guidage.

Dans un mode de réalisation avantageux, chaque module de flottabilité et de guidage comprend deux flasques, liés l'un à l'autre par des tirants, et desdits éléments de flottabilité cylindriques bloqués et maintenus en position entre et par lesdits deux flasques , formant de préférence un module présentant une section transversale circulaire, chaque flasque comportant un orifice central et des orifices périphériques, lesdits orifices périphériques et lesdits éléments de flottabilité étant de préférence de même forme et disposés autour dudit orifice central de préférence régulièrement et symétriquement répartis autour dudit orifice central, lesdits orifices formant des fourreaux aptes à être traversés par desdits risers et un dit tendon permettant ainsi le guidage en coulissement desdits modules.

On comprend que les deux flasques sont espacés l'un de l'autre dans la direction longitudinale du tendon et que ladite section transversale correspond à une section transversale perpendiculaire à ladite direction longitudinale du tendon, et que ladite section circulaire du module correspond à une section circulaire des flasques et de l'ensemble des éléments de flottabilité assemblés les uns contre les autres entre les deux flasques.

Ce mode réalisation permet de contribuer à un transfert de charge de flottabilité desdits éléments de flottabilité dans leur ensemble isostatique, c'est-à-dire le plus homogène sur toute la section transversale des flasques et de faciliter la fabrication et la pose desdits éléments de flottabilité.

De préférence, chaque flasque comprend une pluralité de parties de flasque fixées les unes aux autres, de préférence au moins autant de parties de flasques que de dits orifices périphériques, chaque partie de flasque étant apte à bloquer et maintenir l'extrémité longitudinale d'un dit élément de flottabilité cylindrique.

Ce mode réalisation contribue à limiter le nombre de pièces différentes devant être moulées, et à faciliter davantage encore la fabrication et la pose desdits flasques et éléments de flottabilité tout en conservant l'isostaticité du transfert de charge desdits éléments de flottabilité sur les flasques.

De préférence encore, lesdits modules comportent des premiers éléments élastiques intercalés, de préférence sous forme de plaques, entre les extrémités longitudinales desdits éléments de flottabilités et lesdits flasques au moins à une dite extrémité longitudinale du module et de préférence aussi des seconds éléments élastiques sur les faces externes d'au moins un des deux flasques, de préférence sous forme de plaques, de manière à améliorer l'isostaticité de la répartition des forces de flottabilité et de leur transfert entre deux modules consécutifs.

La présente invention fournit également une installation de liaison fond-surface entre une pluralité de conduites sous-marines reposant au fond de la mer et un support flottant en surface, comportant :
1) une tour conforme à l'invention, et
2) une pluralité de conduites de liaison de préférence des conduites de liaison flexible entre les extrémités supérieures desdits risers et le support flottant, de préférence encore desdites conduites flexibles en forme de chaînettes plongeantes, lesdites conduites flexibles étant reliées à l'extrémité supérieure desdits risers par l'intermédiaire de dispositifs de type col de cygne.

La présente invention a également pour objet un module de flottabilité et de guidage d'une tour selon l'invention, tel que défini ci-dessus.

La présente invention fournit également un procédé de remorquage en mer d'une tour et mise en place dans une installation selon l'invention, caractérisé en ce que ladite de tour flotte en surface lorsqu'elle est remorquée par au moins un navire de surface, lesdits modules de flottabilité et de guidage étant répartis sur toute sa longueur, de préférence régulièrement répartis et espacés les uns des autres et après cabanage de la tour lesdits modules de flottabilité et de guidage coulissent vers le haut jusqu'à être plaqués les uns dessous et contre les autres, de préférence sur une partie seulement de la hauteur de la tour.

D'autres caractéristiques et avantages de la présente invention ressortiront mieux à la lumière de la description détaillée qui va suivre, faite de manière illustrative et non limitative, en référence aux dessins sur lesquels :
- la figure 1 est une vue de côté d'une installation de liaison fond-surface 1 selon l'invention comportant un tendon central 4 et au moins deux conduites rigides verticales de type Riser 3-1,3-2 en suspension, l'ensemble étant maintenu en position sensiblement verticale par une flottabilité répartie sur toute la hauteur de la tour, ainsi que par un flotteur 8 solidaire du sommet de la tour, une pluralité de flexibles 6-1,6-2 reliant les extrémités supérieures desdits Risers en tête de ladite tour à un FPSO ancré en surface à proximité,
- la figure 2 représente en vue de côté la tour en cours d'installation ou de maintenance, le flotteur de tête n'étant pas installé,
- la figure 3 représente en vue de côté le remorquage de la tour sur site, ainsi que son cabanage et son raccordement à une pile de fondation 11 de type ancre à succion,
- la figure 3A représente une variante de la tour de la figure 3, dans laquelle les modules de flottabilité sont sensiblement uniformément répartis le long de la tour pour le remorquage, mais espacés les uns des autres en position de remorquage, se rassemblent dans la partie haute de la tour, par simple coulissement le long du tendon central, lors du cabanage, sur une hauteur H2 d'environ 50% de la hauteur de la tour,
- les figures 4A-4B représentent en vue de côté une tour selon l'art antérieur, sans flotteur (4A) et avec flotteur (4B),
- les figures 5A et 5B représentent en vue de côté d'une tour selon l'invention, équipée de modules de flottabilité coulissant le long dudit tendon central vertical (figure 5A) et sans les modules (figure 5B),
- la figure 6 représente une vue en perspective d'une coupe de la tour selon un plan perpendiculaire à son axe, ladite tour étant en position verticale,
- la figure 7A représente une vue en perspective d'un module de flottabilité selon l'invention sans ses éléments de flottabilité,
- la figure 7 représente une vue en perspective de deux modules de flottabilité identiques accolés l'un contre l'autre, avec des éléments de flottabilité en cours de pose dans l'un des modules,
- la figure 8 représente une vue en perspective d'un flasque de guidage de conduites d'un module de flottabilité selon l'invention, vu de l'extérieur, c'est-à-dire vu du plan d'interface avec un module de flottabilité voisin,
- la figure 9 représente une vue en perspective du flasque de guidage de la figure 8, vu de l'intérieur, c'est-à-dire du côté du plan d'interface avec les éléments de flottabilité en mousse syntactique maintenus par ledit flasque de guidage à chaque extrémité.

Dans la figure 1 on a représenté une installation de liaison fond-surface 1 reliant deux conduites sous-marines 2-1,2-2 reposant sur le fond de la mer 12 à un support flottant de type FPSO 10 amarré par des lignes d'ancre 10a. La liaison fond-surface est constituée d'un tendon vertical central 4 relié à une fondation 11 de type ancre à succion par l'intermédiaire d'une articulation 5a autorisant les débattements de la tour dans un cône d'angle au sommet alpha de préférence inférieur ou égal à 5°. La tour comporte une pluralité de conduites, par exemple quatre conduites 3-1,3-2, comme représenté sur les vues en perspective 6 et 7, réparties de préférence de manière symétrique autour de l'axe ZZ' de la tour, ce dernier étant coaxial avec le tendon central 4. Sur la figure 1, les conduites 3-1,3-2 sont chacune reliées en partie basse à une conduite sous-marine 2-1,2-2 reposant sur le fond de la mer par l'intermédiaire d'une manchette de jonction coudée 2a au moyen de connecteurs automatiques 9a-9b, connus de l'homme de l'art. Ces conduites 3-1,3-2 sont suspendues en tête de la tour à une structure supérieure porteuse 4a solidaire du tendon vertical central 4 et reliées chacune par un col de cygne 7-1,7-2 à l'extrémité d'une conduite flexible 6-1,6-2 reliant lesdits cols de cygne à un FPSO 10. Un flotteur 8 relié par l'intermédiaire d'une chaîne 8a au tendon central 4 exerce une tension verticale complémentaire sur la tour.

Comme représenté sur la figure 5, la flottabilité de la tour 3 est assurée par une pluralité de modules de flottabilité 20 coopérant en coulissement avec le tendon central 4. Ces modules de flottabilité 20 décrits ci-après comportent des éléments de guidage 22 dénommés flasques comportant des orifices 23,23-1,23-4, permettant le guidage dudit tendon central et des conduites 3-1,3-2.

Chacun des modules de flottabilité 20 coulisse librement d'une part autour du tendon central 4 et d'autre part, autour de chacune des conduites 3-1,3-2 suspendues à la structure porteuse 4a située en tête de la tour. Et, de ce fait l'intégralité de la poussée d'Archimède IF de l'ensemble des modules de flottabilité 20 est directement transmise à la structure supérieure porteuse 4a, cette dernière supportant d'autre part l'intégralité du poids P de la tour. Il en résulte que le flotteur 8 au sommet doit se borner à exercer une tension additionnelle vers le haut égale à environ 10 à 20% du poids total de la tour de manière à exercer un effort de rappel vertical lorsque les conduites de liaison flexibles 6-1,6-2 avec le FPSO sont en place, lesquelles exercent des efforts de rappel horizontal lorsque la mer est agitée. Pour la clarté des explications, les modules de flottabilité 20 sont représentés de manière schématique sur les figures 1 à 3 et sur la figure 5, et de manière plus détaillée sur les figures 6 à 9.

Sur la figure 6 on a représenté en perspective une coupe de la tour 1 en position verticale, coupe réalisée au dessus d'un module de flottabilité 20. A l'axe du module de flottabilité 20 se trouve le tendon central 4 et en périphérie, les conduites 3-1,3-2 de type PiP (pipe in pipe) comprenant une conduite externe 3a et incluant une conduite interne de production 3b légèrement excentrée, de manière à laisser la place à une conduite d'injection d'eau ou conduite d'injection de gaz 3c, ainsi que deux conduites d'injection d'eau 3-3,3-4.

Sur la figure 7, on a représenté en perspective un tronçon de la tour en position de fabrication, montrant deux modules de flottabilité accolés 20ₙ,20ₙ₊₁, le module 20ₙ₊₁ n'étant pas complètement assemblé, deux éléments de flottabilité sous forme de bloc de mousse syntactique 21 étant prêts à être insérés avant que les flasques de blocage de blocage 22 ne soient réunis par des tirants 24 pour contraindre les éléments de flottabilité entre deux flasques 22, assurant ainsi la rigidité d'ensemble dudit module de flottabilité 20.

Sur les figures 8 et 9, on a représenté en perspective un flasque 22 de module de flottabilité respectivement en vue externe (figure 8), c'est-à-dire vu du côté de l'interface avec le module de flottabilité adjacent, et en vue interne (figure 9), c'est-à-dire vu du côté de l'interface avec les éléments de flottabilité 21 en mousse syntactique. Le flasque est réalisé de préférence en matière plastique, par exemple en polyéthylène, en polypropylène ou tout autre matériau thermoplastique résistant, chargé ou non. Le flasque 22 est en fait constitué de préférence de plusieurs parties indépendantes 22-1 à 22-4, identiques, assemblées entre elles par simple boulonnage. Les flasques 22 comportent des fourreaux 23-1 à 23-4 n'ayant en général pas le même diamètre, on ajuste le diamètre de chacun des fourreaux 23-1 à 23-4, de manière à ce qu'il soit légèrement supérieur au diamètre de la conduite correspondante et puisse ainsi la laisser coulisser librement. On prévoit ainsi un jeu de 5 à 15 mm, donc un diamètre intérieur du fourreau supérieur de 10 à 30mm au diamètre extérieur de ladite conduite 3a concernée. De même, le fourreau central 23 correspondant au tendon central 4 présentera la même augmentation du diamètre par rapport au diamètre externe dudit tendon.

Les éléments de flottabilité 21, tous de même forme cylindrique, viennent s'insérer dans des formes complémentaires 22a de la face interne des flasques 22, comme représenté sur la figure 9, et sont de préférence uniformément répartis à la périphérie du module 20. Sur les figures 7 et 9, on a représenté entre deux conduites adjacentes deux éléments de flottabilité 21 installés côte à côte. Mais, on aurait pu installer un seul élément 21 de section double. La fabrication d'éléments en mousse syntactique de grandes dimensions étant très délicate, on préfère réduire l'épaisseur transversale des divers éléments et donc adopter la configuration représentée sur les figures 7 et 9.

Dans chaque module, on introduit ainsi 8 blocs de mousse syntactique 21 de même forme cylindrique dont la forme en section transversale remplit les espaces 22a délimités par les parties de parois cylindriques 23c-23d des fourreaux 23-1 à 23-4 et des éléments de séparation 23a-23b. Les éléments de flottabilité 21 présentent en section transversale une circonférence externe circulaire 21a de même rayon que le rayon de la circonférence des flasques 22. Du fait que ces éléments de flottabilité sont au nombre de 8, ils forment des portions angulaires présentant une face latérale plate 21b au contact des éléments de séparation latéraux 23a sur la surface interne des flasques 22, présentant également une surface plane venant buter sur l'autre élément de séparation 23b sur la face interne du flasque 22 et enfin présentant une face latérale opposée de portion circulaire 21c en section transversale venant en appui contre les parois cylindriques des fourreaux 23c-23d.

Si on n'avait prévu d'introduire que quatre blocs de mousse syntactique entre les quatre conduites, on comprend que chaque bloc aurait deux surfaces latérales opposées présentant une même forme de portion circulaire en section transversale, section de portion circulaire venant en appui contre chacune des deux conduites 3-1,3-2 côte à côte entre lesquelles le bloc de mousse syntactique 21 est introduit.

Pour n'avoir qu'un seul type d'élément de flottabilité, c'est-à-dire des éléments de flottabilité 21 de même forme, l'épaisseur 23c de la paroi du fourreau 23-3,23-4 est supérieure à l'épaisseur 23d de la paroi du fourreau 23-1,23-2, de telle manière que les rayons externes R des parois des deux fourreaux soient identiques et correspondent au diamètre interne de la portion circulaire 21c des éléments de flottabilité 21 appliqués contre les parois des fourreaux, comme représenté sur la figure 7. Les éléments de flottabilité sont bloqués entre deux flasques 22 par des tirants 24 reliant les deux flasques 22 et assurant une précontrainte des éléments de flottabilité 21 entre deux flasques 22, et par des éléments de cerclage 26.

Tous les éléments de flottabilité d'un même module 20 ont une longueur identique de manière à ce qu'une fois le module 20 assemblé, les deux faces externes des flasques 22 dudit module soient parallèles entre elles. Pour pallier à des variations minimes de longueur, on insère avantageusement entre chacun des éléments de flottabilité 21 et son logement 22a dans le flasque 22, une plaque de caoutchouc 25a, de préférence de néoprène de forte raideur, par exemple de dureté Shore comprise entre A50 et A95 et de 3 à 15 mm d'épaisseur, de manière à améliorer l'isostaticité de la répartition des forces de flottabilité et de leur transfert vers le module supérieur. De la même manière et dans le même but, on dispose à l'extérieur des flasques, des plaques de néoprènes 25b, de préférence de caractéristiques identiques aux plaques 25a, lesdites plaques 25b étant insérées entre deux modules de flottabilité 20 adjacents.

Sur la figure 3A on a représenté le remorquage et le cabanage d'une tour 3, dont la flottabilité est uniformément répartie le long de la tour 3 pour son remorquage, les modules 20 étant pré-assemblés 20a, ici 3 par 3 et reliés entre eux en 31 par des câbles 30, un câble 30 étant solidaire à une extrémité de la structure supérieure de support 4a et en pied d'un élément flottant fixe sur la structure inférieure 5. Ainsi, pendant tout le remorquage, les modules de flottabilité 20 groupés par 3 ne peuvent pas se déplacer axialement au-delà d'une distance d constante donnée par les câbles 30 entre les différents groupes de modules de flottabilité 20. Ceci assure une flottabilité répartie sur toute la longueur de la tour 30 lorsque celle-ci est remorquée en surface par au moins un navire 10-1,10-2 à l'aide de câbles 15-1 reliés à la structure supérieure 4a. Ensuite, après avoir déconnecté le câble 30 de la structure inférieure 5, lorsqu'on procède au cabanage selon un procédé connu à partir du native 10-2 et d'un câble 15-2 relié à l'extrémité inférieure 5a du tendon 4, laquelle est lestée d'un poids 16, en dévirant le câble 15-2 à partir du navire 10-2. Dès que l'inclinaison de la tour 3 est suffisante, les modules 20, par groupe de 3, auront tendance à glisser le long du tendon central vers le haut et venir en contact les uns contre les autres et se regrouper ainsi vers le sommet de la tour en sous-face de la structure porteuse 4a, les câbles 30 adoptant une forme détendue, lâche. Cette configuration est intéressante pour les très grandes profondeurs, car elle permet d'utiliser une mousse syntactique de moindre qualité, car les éléments les plus profonds se trouvent à une profondeur H2 et non pas à la profondeur H1 du fond de la mer. Cette configuration illustre de plus la différence du dispositif selon l'invention par rapport au dispositif de l'art antérieur, décrit entre autres dans WO-2006-136960 dans lequel chacun des modules de flottabilité est rigidement lié au tendon central.

Comme représenté sur la figure 5A selon l'invention, les modules de flottabilité 20, du fait de leur coulissement le long des tendons 4 et conduites 3-1,3-4 transfèrent la totalité de leur flottabilité IF à la structure supérieure 4a. D'autre part, aucune force de compression n'est transmise au tendon central 4 par la structure supérieure 4a, cette dernière supportant l'intégralité du poids total des conduites en suspension. Ainsi, selon la présente invention, la structure supérieure 4a est soumise à une traction résultante (TR = ΣF - Pt) correspondant à la somme des flottabilités des différents modules 20 diminuée du poids total Pt de la tour. En pratique, pour permettre un remorquage de la tour dans des conditions satisfaisantes, il est nécessaire de prévoir que la somme des flottabilités IF représente 102 à 110% du poids total de la tour selon les états de mer.

Par ailleurs, il est nécessaire de prévoir un flotteur 8-1 au sommet de manière à ce que la traction résultante T_{R} exercée au sommet de la structure 4a au sommet de la tour 3 corresponde à au moins 10%, en général de 10 à 50% du poids total de la tour Pt, de manière à compenser le poids des conduites flexibles 6-1,6-2 qui lui seront reliées et les forces de rappel horizontales causées par les conduites flexibles en cas de débattement en inclinaison de la tour 3 d'un angle α.

Selon la raideur que l'on veut donner au système, on prévoira une résultante de traction apportée par le flotteur pouvant aller jusqu'à 50% du poids total de la tour pour un système à forte raideur, c'est-à-dire avec des conduites flexibles très lourdes et un angle au sommet inférieur à 5° et une résultante de traction verticale représentant environ 10% du poids de la tour pour des conduites flexibles relativement légères et des angles au sommet de l'inclinaison de la tour importants de 5 à 8° par rapport à la verticale.

Le flotteur au sommet doit donc apporter une flottabilité propre T1 égale à [T1=TR - (ΣF -Pt)], soit [(10 à 50% x Pt) - (2 à 10% x Pt)].

Enfin, selon la présente invention, la fondation 11 doit reprendre une traction résultante T_{R} qui s'exerce également sur le flotteur au sommet 8, à savoir de 10 à 50% x Pt (poids total de la tour).

L'art antérieur est représenté en vue de côté sur les figures 4A et 4B. Dans l'art antérieur, les modules de flottabilité 40 sont solidaires d'un tendon central 4 au niveau de taquets 41. Sur la figure 4A, les éléments de flottabilité 40 transmettent leur flottabilité F directement au tendon central 4 par l'intermédiaire des taquets 41 solidaires du tendon central. Dans cette configuration, les éléments de flottabilité 40 apportent une flottabilité totale IF de 102 à 110% x Pt (poids total de la tour) pour permettre son remorquage en surface.

En revanche, en position d'opération verticale, les modules de flottabilité 40 ne contribuent quasiment plus à la flottabilité de la tour.

Ainsi, sans prendre en considération le poids de la tour, le tendon central 4, au niveau du taquet supérieur 41 est soumis à une traction vers le haut égale à F. Cette traction vers le haut F est transmise au niveau du taquet situé juste en dessous : - le tendon central est alors soumis à une traction résultante vers le haut égale à 2F, laquelle se répercute ainsi de proche en proche jusqu'au dernier taquet et jusqu'à la fondation 11 qui sont alors soumis à une traction égale à ΣF vers le haut. Si maintenant, l'on considère le poids propre des conduites 3-1,3-2,3-3,3-4 et de la structure 4a, il s'exerce alors au niveau de la structure porteuse supérieure 4-1 une force de compression dirigée vers le bas égale à Pt (poids de la tour). Ainsi, la partie supérieure du tendon 4 située juste en dessous de la structure supérieure 4-1 est soumise à une force de compression résultante sensiblement égale à Pt - F. Et ainsi, le flotteur au sommet 8-1 doit apporter une flottabilité T1 égale à T_{R} + (Pt - F).

En pratique, pour une tour d'environ 1 000 mètres et en mettant en oeuvre des modules de flottabilité de 2 à 10 m de long, le nombre de modules peut aller de 100 à 400. On peut donc par approximation négliger F et considérer que la flottabilité T1 apportée le flotteur au sommet 8-1 est (T_{R} + Pt) et doit représenter environ 110 à 150% du poids total de la tour.

En outre, la fondation 11a doit reprendre la totalité des tractions qui s'exercent sur le tendon vertical 4, le long de sa hauteur, à savoir la tension résultante T_{R} est égale 10 à 50% x Pt au sommet de la tour, additionnée au total des flottabilités F (IF), (TR + IF). La fondation 11a doit donc reprendre de 112 à 160% x Pt, alors que selon la présente invention, le flotteur 8 au sommet apporte une flottabilité propre T1 [(T_{R} - (ΣF - Pt)] soit de (8 à 58% x Pt) et que la fondation 11 doit reprendre seulement la tension résultante T_{R} au niveau du flotteur 8, à savoir 10 à 50% de Pt.

Le flotteur au sommet 8 selon l'invention doit donc apporter une flottabilité beaucoup moindre que selon l'art antérieur et la fondation 11 selon la présente invention doit également reprendre une force de tensionnement beaucoup moindre que celle de l'art antérieur.

Ainsi, pour Pt = 1000 T, avec 204 modules de flottabilité exerçant une traction unitaire de F = 5 Tonnes, ΣF = 1020 T et avec une tension verticale au sommet R = 20% du poids de la tour, soit 200 T, la fondation 11a de l'art antérieur est soumise à la force globale (ΣF + T_{R}), soit 1200 T et le flotteur 8-1 de tête doit présenter une flottabilité d'environ 1200 T également.

En revanche selon l'invention, la flottabilité propre du flotteur en tête est de [T1 = TR - (ΣF - Pt)], soit d'environ 180 T et la fondation 11 n'est soumise sensiblement qu'à la seule force de tensionnement de rappel T_{R} de 200 T, soit des forces de flottabilité de flotteurs T1 et de reprise de tensionnement par la fondation (T_{R}) environ 6 fois moindre que dans l'art antérieur.

Dans la description de la présente invention, on entend par poids total de la tour déduction faite de la flottabilité apportée par des éléments de flottabilité fixes éventuels intégrés à certains éléments de la structure de la tour, à savoir le poids de la structure supérieure 4a, celui des conduites 3-1,3-4 suspendues à la structure supérieure porteuse 4a incluant le poids des dispositifs du type col de cygne 7-1,7-2 , celui des manchettes coudées inférieures 3a et des connecteurs automatiques 9a-9b, ainsi que celui de l'articulation flexible de pied 5a et ladite structure inférieure 5, mais déduction faite de la flottabilité éventuelle apportée par les éléments de flottabilité fixes intégrés tel que le cas échéant, au niveau desdits cols de cygne, desdites structures supérieure 4a et inférieure 5, desdits connecteurs automatiques 9a-9b et de ladite articulation flexible 5a.

Dans la présente invention, la tour est capable de rester verticale en l'absence du flotteur de tensionnement au sommet 8, comme représenté sur les figures 2 et 3A, alors que dans l'art antérieur, ledit flotteur doit être présent en permanence pour éviter toute mise en compression du tendon central. Cette disposition est particulièrement intéressante pour la phase d'installation et pour la maintenance du système, car en cas d'incident sur ledit flotteur de tête 8, comme représenté sur la figure 2, il suffit de purger les conduites verticales et les conduites flexibles, de déconnecter les flexibles du FPSO et de les maintenir en sub-surface grâce à une petite bouée reliée à un corps mort, de manière à réduire considérablement l'effort horizontal, donc l'angle α de la tour. De par le surcroit de flottabilité de la tour seule, cette dernière reste sensiblement verticale, et il est alors possible de déconnecter ledit flotteur de tête pour réparer, par exemple, un compartiment de flottabilité qui présenterait une fuite, donc une perte de flottabilité.

## Revendications

1. Tour du type hybride multi-riser comprenant :
a) un tendon vertical (4) solidaire à son extrémité supérieure d'une structure porteuse (4a) apte à être suspendue à un flotteur dénommé flotteur au sommet (8) immergé en subsurface, de préférence par l'intermédiaire d'une chaine ou câble (8a), ledit tendon étant solidaire à son extrémité inférieure à une structure inférieure de guidage (5) et étant apte à être fixé à une embase reposant au fond de la mer ou une ancre fondation de préférence du type ancre à succion (11) enfoncée au fond de la mer, de préférence par l'intermédiaire d'une articulation flexible (5a),
b) une pluralité de conduites rigides verticales (3-1,3-2) dénommées risers, l'extrémité supérieure de chaque conduite ou riser étant solidaire de ladite structure porteuse (4a), l'extrémité inférieure de chaque dite conduite rigide ou riser étant apte à être reliée à une conduite sous-marine (2-1,2-2) reposant au fond de la mer, de préférence par l'intermédiaire de connecteurs automatiques entre lesdites extrémités inférieures des riser et extrémités des conduites sous-marine (2-1,2-2), et de préférence par l'intermédiaire de manchettes coudées (2a) et/ou de conduites de jonction (2bc),
c) une pluralité de moyens de guidage (22) desdits risers, lesdits moyens de guidage ainsi que ladite structure inférieure de guidage (5) étant aptes à maintenir lesdits risers disposés autour dudit tendon, de préférence régulièrement et symétriquement répartis autour dudit tendon, et
d) des éléments de flottabilité (21) coopérant avec ledit tendon, répartis le long dudit tendon, de préférence des éléments de flottabilité résistants à la pression hydrostatique sous- marine, de préférence encore des éléments de flottabilité en mousse syntactique, et
e) ladite tour (3) comprend une pluralité de modules de flottabilité et de guidage (20,20-1,20-n) constituant une pluralité de structures indépendantes aptes à coulisser le long desdits risers, supportant lesdits éléments de flottabilité (21) et guidant lesdits risers en position de préférence régulièrement et symétriquement répartis autour dudit tendon,
**caractérisé en ce que** lesdites structures indépendantes constituant lesdits modules de flottabilité et de guidage (20, 20-1, 20-n) sont aptes à coulisser le long dudit tendon.

2. Tour selon la revendication 1, **caractérisée en ce que** l'ensemble des modules de flottabilité (20) apportent une flottabilité cumulée (ΣF) représentant une force de traction d'intensité supérieure au poids total de la tour (Pt), de préférence de 102 à 110% du poids total de la tour, et ledit flotteur au sommet (8) apporte une flottabilité propre (T1) telle que T1 = T_{R} - (ΣF - Pt), et ladite fondation (11) doit reprendre au moins la traction résultante (T_{R}) au sommet de la tour, T_{R} représentant la tension résultante verticale vers le haut au niveau du flotteur au sommet (8) égale à 5 à 50% du poids total de la tour (Pt), de préférence de 10% à 20% du poids total de la tour.

3. Tour selon l'une des revendications 1 ou 2, **caractérisée en ce que** lesdits modules de flottabilité et de guidage (20,20-1,20-n) s'étendent sur une longueur de 2 à 20 m et sont au nombre d'au moins 50, de préférence 50 à 500 modules de flottabilité pour une tour d'au moins 1 000 m de hauteur.

4. Tour selon l'une des revendications 1 à 3, **caractérisée en ce que** ladite pluralité de modules de flottabilité et de guidage disposés les uns contre les autres couvrent pas plus de 75%, de préférence moins de 50% de la longueur de la tour entre ladite structure porteuse (4a) au sommet et la structure inférieure de guidage (5) solidaire du tendon.

5. Tour selon l'une des revendications 1 à 4, **caractérisée en ce que** les différents modules de flottabilité et de guidage (20,20-1,20-n) sont liés les uns aux autres par des liens (30) aptes à empêcher que le premier module (20-1) ne s'écarte de ladite structure porteuse (4a) et que deux modules consécutifs (20-n,20-n+1) ne s'écartent plus que d'une distance maximale donnée (d) de préférence identique entre les différents modules et, lesdits liens (30) étant de longueur telle que les différents modules se répartissent de manière sensiblement uniforme sur toute la longueur de la tour entre lesdites structure porteuse (4a) et structure inférieure (5), le premier module étant lié au niveau de ladite structure porteuse et le dernier module arrivant au niveau de ladite structure inférieure (5), lorsque ladite tour (3) flotte à la surface de la mer (13) en étant remorquée par un navire (10-1,10-2), et lesdits liens n'empêchant pas lesdits modules de coulisser vers le haut lorsque ladite tour est cabanée et mise en position verticale d'opération dans une dite installation de liaison fond-surface.

6. Installation de liaison fond-surface (1) entre une pluralité de conduites sous-marines (2-1,2-2) reposant au fond de la mer (12) et un support flottant (10) en surface (13), comportant :
1) une tour conforme à l'une des revendications 1 à 5, et
2) une pluralité de conduites de liaison de préférence des conduites de liaison flexible (6-1,6-2) entre les extrémités supérieures desdits risers et le support flottant (10), de préférence encore desdites conduites flexibles en forme de chaînettes plongeantes, lesdites conduites flexibles (6-1,6-2) étant reliées à l'extrémité supérieure desdits risers par l'intermédiaire de dispositifs de type col de cygne (7-1,7-2).

7. Procédé de remorquage en mer d'une tour selon l'une des revendications 1 à 5 et de mise en place dans une installation selon la revendication 6, **caractérisé en ce que** ladite tour flotte en surface lorsqu'elle est remorqué par au moins un navire de surface (10-1,10-2), lesdits modules de flottabilité et de guidage (20) étant répartis sur toute sa longueur de préférence régulièrement répartis et espacés les uns des autres, et après cabanage de la tour lesdits modules de flottabilité et de guidage coulissent vers le haut jusqu'à être plaqués les uns dessous et contre les autres, de préférence sur une partie seulement de la hauteur de la tour.

8. Module de flottabilité et de guidage (20) d'une tour selon l'une des revendications 1 à 5, comportant deux flasques (22), liés l'un à l'autre par des tirants (24), et desdits éléments de flottabilité cylindriques (21) bloqués et maintenus en position entre et par lesdits deux flasques, formant de préférence un module présentant une section transversale circulaire, chaque flasque comportant un orifice central et des orifices périphériques (23-1,23-4), lesdits orifices périphériques (23-1,23-4) et lesdits éléments de flottabilité (21) étant de même forme et disposés autour dudit orifice central (23), de préférence régulièrement et symétriquement répartis autour dudit orifice central (23), lesdits orifices (23, 23-1,23-4) formant des fourreaux aptes à être traversés par desdits risers et un dit tendon permettant ainsi le guidage en coulissement desdits modules.

9. Module de flottabilité et de guidage (20) selon la revendication 8, **caractérisé en ce que** chaque flasque comprend une pluralité de parties de flasque (22-1,22-4) fixées les unes aux autres, de préférence au moins autant de parties de flasque que de dits orifices périphériques (23-1,23-4), chaque partie de flasque étant apte à bloquer et maintenir l'extrémité longitudinale d'un dit élément de flottabilité cylindrique (21).

10. Module de flottabilité et de guidage (20) selon l'une des revendications 8 ou 9, **caractérisé en ce qu'**il comporte des premiers éléments élastiques (25a) intercalés, de préférence sous forme de plaques, entre les extrémités longitudinales desdits éléments de flottabilités et lesdits flasques au moins à une dite extrémité longitudinale du module et de préférence aussi des seconds éléments élastiques (25b) sur les faces externes d'au moins un des deux flasques, de préférence sous forme de plaques, de manière à améliorer l'isostaticité de la répartition des forces de flottabilité et de leur transfert entre deux modules consécutifs.

## Patentansprüche

1. Turm vom Typ Mehrfachriser-Hybridturm, umfassend:
a) eine vertikale Sehne (4), die an ihrem oberen Ende mit einer Tragstruktur (4a) fest verbunden ist, welche geeignet ist, an einem oberflächennah versenkten Schwimmer, der als an der Spitze befindlicher Schwimmer (8) bezeichnet wird, vorzugsweise mittels einer Kette oder eines Seils (8a) aufgehängt zu werden, wobei die Sehne an ihrem unteren Ende mit einer unteren Führungsstruktur (5) fest verbunden ist und geeignet ist, an einem auf dem Meeresgrund aufliegenden Sockel oder einem in den Meeresgrund getriebenen Fundamentanker, vorzugsweise vom Typ Sauganker (11), befestigt zu werden, vorzugsweise über ein flexibles Gelenk (5a),
b) eine Vielzahl von als Riser bezeichneten vertikalen, starren Leitungen (3-1, 3-2), wobei das obere Ende einer jeden Leitung oder Risers mit der Tragstruktur (4a) fest verbunden ist, wobei das untere Ende einer jeden starren Leitung oder Risers geeignet ist, mit einer auf dem Meeresgrund aufliegenden Unterwasserleitung (2-1, 2-2) verbunden zu werden, vorzugsweise durch automatische Verbinder zwischen den unteren Enden der Riser und Enden der Unterwasserleitungen (2-1, 2-2), und vorzugsweise durch gebogene Manschetten (2a) und/oder Verbindungsleitungen (2bc),
c) eine Vielzahl von Mitteln zum Führen (22) der Riser, wobei die Führungsmittel sowie die untere Führungsstruktur (5) geeignet sind, die Riser um die Sehne herum angeordnet, vorzugsweise um die Sehne herum gleichmäßig und symmetrisch verteilt zu halten, und
d) mit der Sehne zusammenwirkende, entlang der Sehne verteilte Auftriebselemente (21), vorzugsweise Auftriebselemente, die dem hydrostatischen Unterwasserdruck standhalten, weiterhin vorzugsweise Auftriebselemente aus syntaktischem Schaum, und
e) der Turm (3) umfaßt eine Vielzahl von Auftriebs- und Führungsmodulen (20, 20-1, 20-n), die eine Vielzahl von unabhängigen Strukturen bilden, welche geeignet sind, entlang der Riser zu gleiten, die Auftriebselemente (21) tragen und die Riser, vorzugsweise um die Sehne herum gleichmäßig und symmetrisch verteilt, in Position führen,
**dadurch gekennzeichnet, daß** die unabhängigen Strukturen, welche die Auftriebs- und Führungsmodule (20, 20-1, 20-n) bilden, geeignet sind, entlang der Sehne zu gleiten.

2. Turm nach Anspruch 1, **dadurch gekennzeichnet, daß** die Gesamtheit der Auftriebsmodule (20) einen kumulierten Auftrieb (ΣF) liefern, der eine Zugkraft von größerer Stärke als das Gesamtgewicht des Turms (Pt) darstellt, vorzugsweise 102 bis 110 % des Gesamtgewichts des Turms, und wobei der an der Spitze befindliche Schwimmer (8) einen Eigenauftrieb (T1) liefert, welcher derart ist, daß T1 = T_{R} - (ΣF - Pt), und das Fundament (11) wenigstens den resultierenden Zug (T_{R}) an der Spitze des Turms aufnehmen muß, wobei T_{R} die resultierende vertikale Spannung nach oben im Bereich des an der Spitze befindlichen Schwimmers (8) von gleich 5 bis 50 % des Gesamtgewichts des Turms (Pt), vorzugsweise 10 % bis 20 % des Gesamtgewichts des Turms darstellt.

3. Turm nach einem der Ansprüche 1 oder 2, **dadurch gekennzeichnet, daß** sich die Auftriebs- und Führungsmodule (20, 20-1, 20-n) über eine Länge von 2 bis 20 m erstrecken und deren Anzahl bei wenigstens 50, vorzugsweise 50 bis 500 Auftriebsmodulen für einen Turm mit einer Höhe von wenigstens 1.000 m liegt.

4. Turm nach einem der Ansprüche 1 bis 3, **dadurch gekennzeichnet, daß** die Vielzahl von aneinander angeordneten Auftriebs- und Führungsmodulen nicht mehr als 75 %, vorzugsweise weniger als 50 % der Länge des Turms zwischen der Tragstruktur (4a) an der Spitze und der mit der Sehne fest verbundenen unteren Führungsstruktur (5) bedecken.

5. Turm nach einem der Ansprüche 1 bis 4, **dadurch gekennzeichnet, daß** die verschiedenen Auftriebs- und Führungsmodule (20, 20-1, 20-n) durch Verbindungselemente (30) miteinander verbunden sind, die geeignet sind, zu verhindern, daß sich das erste Modul (20-1) von der Tragstruktur (4a) entfernt und daß sich zwei aufeinanderfolgende Module (20-n, 20-n+1) um mehr als einen gegebenen, vorzugsweise identischen Maximalabstand (d) zwischen den verschiedenen Modulen entfernen, und wobei die Verbindungselemente (30) eine derartige Länge aufweisen, daß sich die verschiedenen Module im wesentlichen gleichmäßig über die gesamte Länge des Turms zwischen der Tragstruktur (4a) und der unteren Struktur (5) verteilen, wobei das erste Modul im Bereich der Tragstruktur verbunden ist und das letzte Modul in den Bereich der unteren Struktur (5) gelangt, wenn der Turm (3) von einem Schiff (10-1, 10-2) geschleppt auf der Meeresoberfläche (13) treibt, und wobei die Verbindungselemente (30) die Module nicht daran hindern, nach oben zu gleiten, wenn der Turm gekippt und in einer Anlage zur Verbindung von Grund und Oberfläche in vertikale Betriebsposition gebracht wird.

6. Anlage zur Verbindung von Grund und Oberfläche (1) zwischen einer Vielzahl von auf dem Meeresgrund (12) aufliegenden Unterwasserleitungen (2-1, 2-2) und einem schwimmenden Träger (10) an der Oberfläche (13), umfassend:
1) einen Turm nach einem der Ansprüche 1 bis 5 und
2) eine Vielzahl von Verbindungsleitungen, vorzugsweise flexible Verbindungsleitungen (6-1, 6-2) zwischen den oberen Enden der Riser und dem schwimmenden Träger (10), weiterhin vorzugsweise flexible Leitungen mit der Form von eintauchenden Kettenlinien, wobei die flexiblen Leitungen (6-1, 6-2) mit dem oberen Ende der Riser über schwanenhalsartige Vorrichtungen (7-1, 7-2) verbunden sind.

7. Verfahren zum Schleppen eines Turms nach einem der Ansprüche 1 bis 5 im Meer und zum Aufstellen in einer Anlage nach Anspruch 6, **dadurch gekennzeichnet, daß** der Turm an der Oberfläche treibt, wenn er mittels wenigstens eines Überwasserschiffs (10-1, 10-2) geschleppt wird, wobei die Auftriebs- und Führungsmodule (20) über dessen gesamte Länge verteilt, vorzugsweise gleichmäßig verteilt und voneinander beabstandet sind, und nach dem Kippen des Turms die Auftriebs- und Führungsmodule nach oben gleiten, bis sie unter- und gegeneinander gedrückt sind, vorzugsweise über lediglich einen Teil der Höhe des Turms.

8. Auftriebs- und Führungsmodul (20) eines Turms nach einem der Ansprüche 1 bis 5, umfassend zwei Flansche (22), die über Streben (24) miteinander verbunden sind, sowie zylindrische Auftriebselemente (21), die zwischen den und durch die beiden Flansche(n) blockiert und in Position gehalten sind, vorzugsweise ein einen kreisförmigen Querschnitt aufweisendes Modul bilden, wobei jeder Flansch eine mittlere Öffnung und umfangsseitige Öffnungen (23-1, 23-4) umfaßt, wobei die umfangsseitigen Öffnungen (23-1, 23-4) und die Auftriebselemente (21) die gleiche Form aufweisen und um die mittlere Öffnung (23) herum angeordnet, vorzugsweise gleichmäßig und symmetrisch um die mittlere Öffnung (23) verteilt sind, wobei die Öffnungen (23, 23-1, 23-4) Hülsen bilden, die geeignet sind, von Risern und einer Sehne durchgriffen zu werden, wodurch die Gleitführung der Module ermöglicht wird.

9. Auftriebs- und Führungsmodul (20) nach Anspruch 8, **dadurch gekennzeichnet, daß** jeder Flansch eine Vielzahl von aneinander befestigten Flanschteilen (22-1, 22-4), vorzugsweise wenigstens genauso viele Flanschteile wie umfangsseitige Öffnungen (23-1, 23-4) umfaßt, wobei jeder Flanschteil geeignet ist, das Längsende eines zylindrischen Auftriebselements (21) zu blockieren und zu halten.

10. Auftriebs- und Führungsmodul (20) nach einem der Ansprüche 8 oder 9, **dadurch gekennzeichnet, daß** es erste elastische Elemente (25a), die vorzugsweise in Form von Platten zwischen den Längsenden der Auftriebselemente und den Flanschen wenigstens an einem Längsende des Moduls eingefügt sind, sowie vorzugsweise auch zweite elastische Elemente (25b) an den Außenseiten von wenigstens einem der beiden Flansche, vorzugsweise in Form von Platten, umfaßt, um die statische Bestimmtheit der Verteilung der Auftriebskräfte und deren Übertragung zwischen zwei aufeinanderfolgenden Modulen zu verbessern.

## Claims

1. A tower of the multi-riser hybrid type, the tower comprising:
a) a vertical tension leg (4) secured at its top end to a carrier structure (4a) suitable for being suspended from a float, referred to as a "top" float (8), that is immersed in the subsurface, suspension preferably being via a chain or cable (8a), said tension leg being secured at its bottom end to a bottom guide structure (5) and being suitable for being fastened to a base member resting on the sea bed or to a foundation anchor that is preferably of the suction anchor type (11) embedded in the sea bottom, the bottom end connection preferably being via a flexible joint (5a);
b) a plurality of rigid vertical pipes (3-1, 3-2) known as risers, the top end of each pipe or riser being secured to said carrier structure (4a), the bottom end of each said rigid pipe or riser being suitable for being connected to an undersea pipe (2-1, 2-2) resting on the sea bottom, the connection preferably being via automatic connectors between said bottom ends of the risers and the ends of the undersea pipes (2-1, 2-2), and preferably via bent sleeves (2a) and/or junction pipes (2bc);
c) a plurality of guide means (22) for guiding said risers, said guide means and said bottom guide structure (5) being suitable for maintaining said risers arranged around said tension leg, preferably being distributed regularly and symmetrically around said tension leg; and
d) buoyancy elements (21) co-operating with said tension leg, the buoyancy elements being distributed along said tension leg, and preferably being constituted by buoyancy elements that withstand undersea hydrostatic pressure, and more preferably being syntactic foam buoyancy elements; and
e) said tower (3) comprises a plurality of buoyancy and guide modules (20, 20-1, 20-n) constituting a plurality of independent structures suitable for sliding along said risers, said structure (20) supporting said buoyancy elements (21) and guiding said risers in a preferably regularly and symmetrically distributed position around said tension leg,
**characterized in that** said independent structures constituting said buoyancy and guide modules (20, 20-1, 20-n) are suitable for sliding along said tension leg.

2. A tower according to claim 1, **characterized in that**, together, the buoyancy modules (20) provide accumulated buoyancy (ΣF) representing a traction force of magnitude greater than the total weight of the tower (Pt), preferably 102% to 110% of the total weight of the tower, and said top float (8) provides its own buoyancy (T1) such that T1 = T_{R} - (ΣF - Pt), and said foundation (11) needs to accommodate at least the resultant traction (T_{R}) at the top of the tower, T_{R} representing the upward vertical resultant tension at the top float (8) equal to 5% to 50% of the total weight of the tower (Pt), preferably 10% to 20% of the total weight of the tower.

3. A tower according to claim 1 or claim 2, **characterized in that** said buoyancy and guide modules (20, 20-1, 20-n) extend over a length lying in the range 2 m to 20 m and are at lest 50 in number, there preferably being 50 to 500 buoyancy modules for a tower having a height of at least 1000 m.

4. A tower according to any one of claims 1 to 3, **characterized in that** said plurality of buoyancy and guide modules disposed one against another occupy no more than 75%, and preferably less than 50% of the length of the tower between said top carrier structure (4a) and the bottom guide structure (5) secured to the tension leg.

5. A tower according to any one of claims 1 to 4, **characterized in that** the various buoyancy and guide modules (20, 20-1, 20-n) are connected to one another by links (30) suitable for preventing the first module (20-1) from moving away from said carrier structure (4a) and such that two consecutive modules (20-n, 20-n+1) do not move apart by more than a given maximum distance (d), which distance is preferably identical between the various modules, and said links (30) being of a length such that the various modules are distributed in substantially uniform manner over the entire length of the tower between said carrier structure (4a) and said bottom structure (5), the first module being linked to said carrier structure and the last module being located at said bottom structure (5) while said tower (3) is floating on the surface of the sea (13) when being towed by a ship (10-1, 10-2), with said links not preventing said modules from sliding upwards when said tower is up-ended and put into a vertical operating position in a said bottom-to-surface connection installation.

6. A bottom-to-surface connection installation (1) between a plurality of undersea pipes (2-2, 2-2) resting on the sea bottom (12) and a floating support (10) on the surface (13), the installation comprising:
1) a tower in accordance with any one of claims 1 to 5; and
2) a plurality of connection pipes, preferably a plurality of flexible connection pipes (6-1, 6-2) between the top ends of said risers and the floating support (10), more preferably said flexible pipes being in the form of dipping catenaries, said flexible pipes (6-1, 6-2) being connected to the top end of said risers via swan-neck type devices (7-1, 7-2).

7. A method of towing at sea a tower according to any one of claims 1 to 5, and a method of putting it into place in an installation according to claim 6, the method being **characterized in that** said tower floats on the surface while it is being towed by at least one surface ship (10-1, 10-2), said buoyancy and guide modules (20) being distributed along the entire length in preferably regularly distributed manner while spaced apart from one another, and after the tower has been up-ended, said buoyancy and guide modules slide upwards so as to be pressed one against another and preferably over only a fraction of the height of the tower.

8. A buoyancy and guide module (20) for a tower according to any one of claims 1 to 5, the module comprising two end plates (22) connected together by ties (24) together with said section-member buoyancy elements (21) that are blocked and held in position between and by said two end plates, preferably forming a module presenting a circular cross-section, each end plate having a central orifice and peripheral orifice (23-1, 23-4), said peripheral orifices (23-1, 23-4) and said buoyancy elements (21) being of the same shapes and arranged around said central orifice (23) in preferably regular and symmetrically-distributed manner about said central orifice (23), said orifices (23, 23-1, 23-4) forming bushings suitable for passing said risers and a said tension leg, thereby enabling said modules to be guided in sliding.

9. A buoyancy and guide module (20) according to claim 8, **characterized in that** each end plate comprises a plurality of end plate parts (22-1, 22-4) that are fixed to one another, preferably at least as many end plate parts as there are said peripheral orifices (23-1, 23-4), each end plate part being suitable for blocking and holding the longitudinal end of a said section-member buoyancy element (21).

10. A buoyancy and guide module (20) according to claim 8 or claim 9, **characterized in that** it includes first resilient elements (25a) that are interposed preferably in the form of pads between the longitudinal ends of said buoyancy elements and said end plates at at least one of said longitudinal ends of the module and preferably also second resilient elements (25b) preferably in the form of pads on the outside face of at least one of the two end plates, so as to ensure that the buoyancy forces are distributed in more isostatic manner and are better transferred between pairs of consecutive modules.
